# EUROPÄISCHE PATENTSCHRIFT

(11) **EP 1 954 360 B1**
(45) Veröffentlichungstag und Bekanntmachung des Hinweises auf die Patenterteilung: **21.08.2013**
(21) Anmeldenummer: 06819744.1
(22) Anmeldetag: 24.11.2006
(51) Int. Cl.: A63C 9/02

(54) **SKIBINDUNG**
SKI BINDING
FIXATION DE SKI

(30) Priorität: 25.11.2005 DE 102005056526
(43) Veröffentlichungstag der Anmeldung: 13.08.2008
(62) Teilanmeldung aus: 12184148.0
(73) Patentinhaber: MARKER Deutschland GmbH, 82377 Penzberg (DE)
(72) Erfinder: MANGOLD, Michael, 82491 Grainau (DE); TCHORSCH, Thomas, 82490 Farchant (DE); KRUMBECK, Markus, 82418 Murnau (DE)
(74) Vertreter: Wess, Wolfgang
(86) Internationale Anmeldenummer: PCT/EP2006/068878
(87) Internationale Veröffentlichungsnummer: WO 2007/060219

(56) Entgegenhaltungen:
- DE-A1- 2 401 639
- FR-A- 2 741 543
- US-A- 4 029 336

## Beschreibung

Die Erfindung bezieht sich auf eine Skibindung nach dem Oberbegriff des Patentanspruches 1.

Bei einer aus der DE 26 60 145 C2 bekannten Skibindung dieser Art ist die zum Tourengehen geeignete Platte in ihrem hinteren Bereich durch zwei seitlich angeordnete Riegelelemente gegenüber zwei am Ski befestigten Haltebügel verriegelt. Um die Platte für die Tourenposition freizugeben, müssen diese Riegelelemente verschoben oder verschwenkt werden. Die EP 0 219 717 beschreibt eine Skibindung, mit einer Platte, auf der ein Sohlenhalter und ein Fersenhalter montiert sind. Die Platte wird in einer Abfahrtstellung im vorderen und hinteren Bereich von Riegelelementen gehalten wird, wobei das vordere Riegelelement vor dem Sohlenhalter und das hintere Riegelelement hinter dem Fersenhalter unter bzw. hinter der Platte angeordnet sind. Um sicher zu gewährleiten, dass die Platte sich auch bei extremen Belastungen nicht durchbiegt und dadurch die Verriegelung durch das hintere Riegelelement gelöst wird, muss die Platte entsprechend biegesteif ausgeführt sein. Aus der FR 2 741 543 ist eine Skibindung mit einer Platte bekannt, wobei die Platte in ihrem vorderen Bereich ein Drehgelenk für eine in der Skischuhsohle angeordnete Achse bildet und im hinteren Bereich einen entlang der Skilängsachse verschiebbaren Keil aufweist, der zum Tourengehen unter die Sohle des Skischuhs geschoben werden kann. Die US 4,029,336 betrifft eine Skibindung, bei der der Skischuh mittels eines Kabels und einer mit dem Kabel verbundenen Spiralfeder in einer ersten Position für die Abfahrt und in einer zweiten Position für das Tourengehen mit dem Ski verbunden wird. Aus der DT 24 62 549 A1 ist eine Skibindung, mit einer im vorderen Bereich der Sohle des Skischuhs zu befestigende Platte, die mit einem fest mit dem Ski verbundenen Sockel eine Schwenkverbindung bildet. Hinter dem Skischuh ist eine Verriegelungsvorrichtung fest mit dem Ski verbunden, mittels der der Skischuh an der Skischuhsohle oder einer in den hinteren Teil der Skischuhsohle eingelegten Platte verriegelt werden kann. Die DE 24 01 639 A1 beschreibt eine Skibindung, die sowohl für den alpinen Skilauf als auch für Touren gehen geeignet ist, mit einer im vorderen Bereich um eine quer zur Skilängsrichtung liegenden Achse nach oben verschwenkbaren Platte für den Skischuh. Der Skischuh ist im hinteren Bereich über ein hinteres Riegelelement an einem auf dem Ski angebrachten Widerlager festlegbar.

Vorteilhaft bei dieser Anordnung von Riegelelementen ist, dass diese innerhalb des Bindungsbereiches, also zwischen dem vorderen Sohlenhalter und dem hinteren Fersenhalter positioniert sind. Gegenüber den üblichen Riegelelementen von Tourenplatten, die hinter dem Fersenhalter am Ski fixierbar sind, ergibt sich eine geringere Verspannung des Skis und eine bessere Kraftübertragung beim Skifahren. Nachteilig bei der bekannten Ausführungsform ist jedoch, dass die Platte relativ steif ausgebildet werden muss, um beim alpinen Skifahren ausreichend Festigkeit auszuweisen und um zu verhindern, dass die Platte insbesondere beim Kanten der Ski im vorderen Bereich kippt. Dies führt zu einer geringen Kippsteifigkeit, die vor allem beim alpinen Skifahren notwendig ist.

Bis zum heutigen Zeitpunkt gibt es daher entweder spezielle Tourenbindungen, mit spezifischen Eigenschaften für das Tourengehen und nachteiligen Auswirkungen für das Abfahren, oder es gibt Alpinskibindungen, die die spezifischen Eigenschaften für den alpinen Skilauf aufweisen aber keine Toureneigenschaften haben.

Neuerdings wird vermehrt eine neue Skitechnik angewandt, die unter dem Begriff "Freeriding" bekannt ist. In der Regel wird dabei ein breiterer Ski als herkömmlich verwendet, um auch abseits der Piste im Tiefschnee fahren zu können. Trotzdem wird grosser Wert auf ein stabiles Verhalten beim Abfahren, insb. eine grosse Kippsteifigkeit gelegt. Um auch zu Stellen abseits der Piste zu gelangen, ist zudem eine Toureneigenschaft gewünscht, d.h. eine Möglichkeit, durch Aufschwenken des Skischuhes eine Gehmöglichkeit zu erlauben, was in der Regel eine mitschwenkenden Platte voraussetzt.

Die wünschenswerten, spezifischen Eigenschaften einer solchen Skibindung sind zueinander konträr, so dass es hierfür noch kein zufriedenstellendes Beispiel im Stand der Technik gibt. [0007] Es ist daher Aufgabe der Erfindung, eine Skibindung zu schaffen, welche neben guten Toureneigenschaften auch uneingeschränkte Möglichkeiten des Abfahrtlaufes bietet, ohne dass die Kippsteifigkeit der Skibindung beeinträchtigt wird. Trotzdem soll die Skibindung nicht wesentlich schwerer als eine herkömmliche Skibindung sein, d.h. die mitschwenkende Platte soll entweder biegsam sein und / oder aus einem leichten Werkstoff bestehen können.

Erfindungsgemäss wird diese Aufgabe durch die kennzeichnenden Merkmale des Patentanspruches 1 gelöst.

Vorteilhafte Ausführungsformen der Erfindung sind in den Unteransprüchen beschrieben.

Die Erfindung beruht also auf dem allgemeinen Gedanken, dass durch das das weitere Riegelelement im vorderen Bereich der Skibindung, insb. im Ballenbereich des Skischuhes die Platte wie eine herkömmliche Alpinskibindung am Ski fixiert und versteift wird, d.h. die Platte wird im verriegelten Zustand am Vorder- und am Hinterende sowie dazwischen mehrfach an skifesten Teilen verankert.

Nachfolgend wird die Erfindung anhand der Zeichnung noch näher erläutert. Dabei zeigen

Fig. 1 eine Seitenansicht einer ersten Ausführungsform einer erfindungsgemässen Skibindung,

Fig. 2 eine Draufsicht auf das Ausführungsbeispiel gemäss Fig. 1,

Fig. 3 eine Seitenansicht eines zweiten Ausführungsbeispieles in verriegelter Stellung,

Fig. 4 eine Seitenansicht gemäss Fig. 3 in entriegelter Stellung,

Fig. 5 eine Explosionsdarstellung einer besonders bevorzugten Ausführungsform,

Fig. 6 einen vertikalen Mittellängsschnitt dieser Ausführungsform,

Fig. 7 eine perspektivische Darstellung dieser Ausführungsform,

Fig. 8 eine Seitenansicht dieser Ausführungsform,

Fig. 9 eine perspektivische Darstellung einer Variante dieser Ausführungsform (mit vorne angeordnetem Hebel 24),

Fig. 10 eine Seitenansicht dieser Variante und

Fig. 11 einen vertikalen Mittellängsschnitt dieser Variante.

Die in Fig. 1 dargestellte Skibindung 1 besitzt einen vorderen Sohlenhalter 2 und einen Fersenhalter 3, welche eine Sohle 4 eines herkömmlichen alpinen Skischuhs oder eines Tourenskischuhs auf einer Platte 5 halten. Die Auslösefunktion, die Mechanik und Einstellbarkeit dieses vorderen Sohlenhalters 2 und des Fersenhalters 3 sind grundsätzlich bekannt und werden deshalb hier nicht näher beschrieben.

Die Platte 5 ist, wie an sich bekannt, um eine vordere Achse 6 nach oben schwenkbar. In diesem Fall ist diese Achse 6 unterhalb des vorderen Sohlenhalters 2 quer zur Skilängsrichtung an einem skifesten Lagerteil 7 angeordnet. Um diese Schwenkbarkeit der Platte 5 zu erreichen, muss das hintere Ende der Platte 5 in Pfeilrichtung "T" frei nach oben beweglich sein, d.h. aus einer verriegelten Stellung in eine entriegelte Stellung positionierbar sein.

Die erfindungsgemässe Skibindung 1 weist daher in dem in Fig. 1 dargestellten Ausführungsbeispiel vordere Riegelelemente 8 und hintere Riegelelemente 9 auf, welche unterhalb der Platte 5 angeordnet sind. Die Riegelelemente bestehen aus einem am Ski angeordneten Hebelmechanismus 10, welcher zwei Koppeln 11, 11' aufweist, die an ihrem einen Ende an einer Drehscheibe 12 und an ihrem anderen an Riegelstiften 13, 13' fixiert sind.

Vorzugsweise ist das vordere Riegelelement 8 unterhalb des Ballenbereiches der Schuhsohle und das hintere Riegelelement 9 unterhalb des Fersenbereiches angeordnet, um eine gute Kraftübertragung auf den Ski zu ermöglichen. Diese Anordnung hat den weiteren Vorteil, dass sich die Riegelelemente innerhalb des Bindungsbereiches bzw. des Bereiches der Schuhsohle und nicht ausserhalb befinden, so dass die natürliche Skidurchbiegung praktisch nicht negativ beeinflusst wird.

An der Platte 5 sind nun Ausnehmungen 14, 14' in Lagerelementen 15, 15' vorgesehen, in welche die Riegelstifte 13, 13' zur Verriegelung der Platte 5 am Ski eingreifen. Anstelle von zwei Ausnehmungen und Riegelstiften, wie in Fig. 1 dargestellt, kann natürlich auch nur eine Ausnehmung und jeweils 1 Riegelstift vorgesehen sein. Auch kann der Riegelstift eine andere Form aufweisen, als in dem Ausführungsbeispiel gezeigt ist.

Um die Platte 5 für das Tourengehen zu entriegeln, muss lediglich die Drehscheibe 12 in Drehrichtung "A" (siehe Fig. 2) verdreht werden. Dabei werden die an der Drehscheibe 12 fixierten Koppeln 11, 11' mit verdreht und somit die Riegelstifte 13, 13' synchron aus den Ausnehmungen 14, 14' herausgeschoben. Danach sind die Riegelelemente 8 und 9 entriegelt und die Platte 5 kann gemeinsam mit dem Schuh in Pfeilrichtung "T" zum Tourengehen verschwenkt werden. Um die Platte 5 für den alpinen Abfahrtslauf wieder zu verriegeln, muss in entgegen gesetzter Reihenfolge wie zuvor beschrieben vorgegangen werden. Um die Drescheibe 12 problemlos betätigen zu können, weist diese eine nicht näher dargestellte Handhabe auf, welche seitlich von der Skibindung abstehen kann. Selbstverständlich sind auch andere Bedienungsmittel möglich, ohne den Rahmen der Erfindung zu verlassen.

In den Fig. 3 und 4 ist ein weiteres Ausführungsbeispiel dargestellt, bei welchem die Skibindung 1 ebenfalls vordere 8 und hintere Riegelelemente 9 aufweist. Im Gegensatz zu dem zuvor beschriebenen Ausführungsbeispiel wird hier jedoch die gesamte Platte 5 aus den skifesten Lagern 15, 15' bzw. deren Ausnehmungen 16, 16' in Skilängsrichtung (siehe Pfeil "B')verschoben. Dabei werden die unterhalb der Platte befestigten Riegelstege 17, 17 'aus der in Fig. 3 dargestellten verriegelten Position für den Abfahrtslauf in die in Fig. 4 dargestellte entriegelte Position für den Tourenskilauf verschoben, so dass auch hier ein Verschwenken der Platte nach oben möglich ist.

Um die Riegelstege 17, 17' und damit auch die Platte 5 in Pfeilrichtung "B" und umgekehrt verschieben zu können, ist ein nicht näher dargestellter Hebelmechanismus vorgesehen, der wie beim Ausführungsbeispiel gemäss Fig. 1 aus einem Kurbelgetriebe aber auch aus jedem anderen Verstellmechanismus gebildet sein kann. Es ist darüber hinaus bei diesem Ausführungsbeispiel auch möglich, auch nur ein Riegelelement vorzusehen, z.B. im mittleren Bereich der Platte.

Es wird darauf hingewiesen, dass die vorliegende Erfindung nicht auf die beschriebene und dargestellte Ausführungsform beschränkt ist, sondern dass dem Fachmann ersichtliche Abwandlungen mit umfasst sein sollen.

Anhand der Fig. 5 bis 11 wird nachfolgend eine besonders bevorzugte Ausführungsform beschrieben, bei welcher weitestgehend von den anhand der Fig. 3 und 4 dargestellten Konstruktionsprinzipien Gebrauch gemacht wird.

Auf dem Ski 20 sind mit Schrauben 19 in Skilängsrichtung hintereinander zwei flexible Basisplatten 21 und 22 (in Fig. 5 nicht dargestellt) befestigt, welche so ausgebildet sind, dass sie Flexbewegungen des Skis 20 keinen nennenswerten Widerstand entgegensetzen. An diesen Basisplatten 21 und 22 sind Führungsschienen 21' und 22' angeformt, die beispielsweise als Winkelprofile mit jeweils einem an die zugehörige Basisplatte 21 bzw. 22 angeformten Vertikalschenkel sowie einem am oberen Rand des Vertikalschenkels angeformten Horizontalschenkel bestehen, wobei diese Horizontalschenkel in voneinander abgewandte Richtungen nach auswärts weisen können. An den Führungsschienen der in Skilängsrichtung vorderen Basisplatte 21 ist das Lagerteil 7 längs verschiebbar geführt. Dazu besitzt das Lagerteil 7 im wesentlichen komplementär zu den Führungsschienen geformte Führungselemente 23, die die vorgenannten Horizontalschenkel der Führungsschienen umund untergreifen, so dass das Lagerteil 7 auf der vorderen Basisplatte 21 durch Formschluss mit den Führungsschienen in Quer- und Vertikalrichtung praktisch spielfrei festgehalten wird.

Das Lagerteil 7 lässt sich mittels eines Handhebels 24 zwischen einer in Skilängsrichtung vorderen und einer in Skilängsrichtung hinteren Endlage verschieben, wenn der Handhebel von seiner einen auf der Skioberseite aufliegenden Lage in die andere auf der Skioberseite aufliegende Lage umgeklappt wird. Der Handhebel 24 ist an auf der vorderen Basisplatte 21 oder auf der Skioberseite fest angeordneten Lagerböcken um eine zur Skiquerachse parallele Achse schwenkgelagert und bildet zusammen mit einer Blattfeder 25, deren eines Ende mit dem Lagerteil 7 fest verbunden ist und deren anderes Ende mittels einer Querachse 26 am Handhebel 24 angelenkt ist, ein kniehebelartiges Aggregat. Die Blattfeder 25 ist mit einer gewissen Vorspannung ausgebildet, derart, dass das mit dem Handhebel 24 gelenkig verbundene Blattfederende den Handhebel 24 jeweils in auf die Skioberseite aufgelegte Lage zu spannen sucht, wobei sich das von der Blattfeder 25 und dem Handhebel 24 gebildete Kniehebelaggregat in einer Totpunktoder Übertotpunktlage befindet, wenn der Handhebel 24 in der einen oder anderen Richtung auf die Skioberseite aufgelegt ist. Dementsprechend wird das Lagerteil 7 je nach der vom Handhebel 24 eingenommenen, auf der Skioberseite aufliegenden Endlage unverrückbar in der in Skilängsrichtung vorderen oder hinteren Position festgehalten.

Am Lagerteil 7 ist die Standplatte 5 um die Querachse 26 schwenkbar angeordnet. Dabei wird die Standplatte 5 auf der Skioberseite praktisch unbeweglich festgehalten, wenn das Lagerteil 7 bei auf die Skioberseite aufgelegter Standplatte 5 aus seiner in Skilängsrichtung hinteren Endlage in die in Skilängsrichtung vordere Endlage verschoben wird.

Bei dieser Vorwärtsverschiebung der auf die Skioberseite aufgelegten Standplatte 5 wirken an der Unterseite der Standplatte 5 angeordnete Führungselemente 28, die ähnlich geformt sind wie die Führungselemente 23 des Lagerteils 7, riegelnd mit den Horizontalstegen der Führungsschienen 21' auf der vorderen Basisplatte 21 und gleichartigen Führungsschienen 22' auf der Basisplatte 22 zusammen. Wird die Standplatte 5 in der in Skilängsrichtung hinteren Lage des Lagerteils 7 auf die Skioberseite aufgesetzt, nehmen die nahe des vorderen Endes der Standplatte 5 angeordneten Führungselemente 28 eine Lage hinter den in Skilängsrichtung hinteren Enden der Führungsschienen 21' der vorderen Basisplatte 21 ein, während die weiter hinten angeordneten Führungselemente 28 der Standplatte 5 jeweils eine Lage an entsprechenden Aussparungen der Horizontalschenkel der Führungsschienen 22' der hinteren Basisplatte 22 einnehmen. Wenn jetzt das Lagerteil 7 in Skilängsrichtung nach vorne verschoben wird, indem der Handhebel 24 aus seiner einen auf der Skioberseite aufliegenden Lage um etwa 180° in seine andere auf der Skioberseite aufliegende Lage umgeklappt wird, so werden die Führungselemente 28 jeweils in eine Lage verschoben, in der sie die Horizontalstege der Führungsschienen 21' und 22' der Basisplatten 21 und 22 um- und untergreifen, so dass die Standplatte 5 an den Basisplatten 21 und 22 in Quer- und Vertikalrichtung spielfrei festgehalten wird, in Skilängsrichtung jedoch verschiebbar bleibt. Diese Verschiebbarkeit in Skilängsrichtung ist bei Flexbewegungen des Skis von Bedeutung. Da die Standplatte 5 einen mehr oder weniger grossen Vertikalabstand von der neutralen Biegezone des Skis aufweist, treten bei Flexbewegungen des Skis zwangsläufig Relativverschiebungen in Skilängsrichtung zwischen der Standplatte 5 und den Basisplatten 21 und 22 auf, wobei insbesondere die Relativbewegungen zwischen der hinteren Basisplatte 22 und der Standplatte 5 relativ gross sind, weil der Bereich der hinteren Basisplatte 22 einen relativ grossen Abstand vom Lagerteil 7 aufweist, welches von der Blattfeder 25 und dem auf der Skioberseite aufliegenden Handhebel 24 praktisch unbeweglich festgehalten wird.

Sobald also das Lagerteil 7 mittels des Handhebels 24 in seine in Skilängsrichtung hintere Lage verstellt worden ist, nimmt die Standplatte 5 ihren um die Querachse 27 relativ zum Ski 20 aufwärts schwenkbaren, d.h. von der Skioberseite abhebbaren Zustand ein, wie er beim Tourengehen erwünscht ist. Nach Abheben der Standplatte 5 von der Skioberseite kann ein Stützbügel 29 aus der in Fig. 6 dargestellten Nichtgebrauchslage durch Schwenkung im Uhrzeigersinn um etwa 90° oder 180° im Uhrzeigersinn in eine erste oder zweite verrastbare Gebrauchslage geschwenkt werden. In der ersten Gebrauchslage wird das fersenseitige Ende der Standplatte 5 in einem durch die Länge der langen Schenkel 29' des Stützbügels 29 vorgegebenen Abstand von der Oberseite der hinteren Basisplatte abgestützt. Dies ist insbesondere dann von Vorteil, wenn beim Tourengehen Steigungen mit grosser Steilheit überwunden werden sollen. In der zweiten Gebrauchslage, d.h. wenn der Stützbügel 29 aus der Nichtgebrauchslage der Fig. 6 im Uhrzeigersinn um 180° verschwenkt worden ist, wird das fersenseitige Ende der Standplatte gegenüber der Oberseite der hinteren Basisplatte 22 bzw. der Skioberseite in einem durch die Länge der kurzen Schenkel 29'' des Stützbügels 29 vorgegebenen Abstand abgestützt. Diese Einstellung wird gewählt, wenn beim Tourengehen vergleichsweise flache Steigungen überwunden werden sollen.

Da beim Tourengehen, d.h. bei relativ zum Ski 20 aufschwenkbarer Standplatte 5 das Lagerteil 7 seine in Skilängsrichtung hintere Lage einnimmt, ist ohne weiteres gewährleistet, dass der Schwerpunkt des Skis 20 in Skilängsrichtung vor der Querachse 27, um die die Standplatte 5 am Lagerteil 7 schwenkt, liegt und die Skispitze immer nach abwärts zu sinken sucht, wenn der Skifahrer den Fuss und damit den jeweiligen Ski anhebt. Die genannte Schwerpunktlage des Skis ist insbesondere bei Spitzkehren oder ähnlichen Manövern vorteilhaft.

Gegebenenfalls können auf der Oberseite der hinteren Basisplatte 22 Vertiefungen angeordnet sein, in die der Stützbügel 29 beim Aufsetzen auf die Basisplatte 22 einsenkbar ist. Dadurch erhält die mit dem Stützbügel 29 auf die Basisplatte 22 aufgesetzte Standplatte 5 eine erhöhte Stabilität in Skiquerrichtung.

Die vordere Sohlenhalteranordnung 2 wird zusammen mit der Standplatte 5 durch die Querachse 27 am Lagerteil 7 befestigt, wobei durch einen Formschluss zwischen dem Gehäuse der Sohlenhalteranordnung 2 und dem Vorderende der Standplatte 5 eine relativ zur Standplatte 5 stationäre Halterung des Gehäuses der vorderen Sohlenhalteranordnung 2 gewährleistet wird. Wenn ein Skischuh in die Skibindung 1 eingesetzt ist, wird das vordere Sohlenende des Skischuhs von den Sohlenhaltern 30 der vorderen Sohlenhalteranordnung 2 festgehalten, wobei die Sohlenhalter 30 das vordere Sohlenende seitlich und von oben um- bzw. übergreifen. Skischuhe für den Abfahrtslauf haben genormte Dicken, so dass durch entsprechende Anpassung der Form der Sohlenhalter 30 ohne weiteres eine vertikal spielfreie Halterung gewährleistet werden kann. Anders sind die Verhältnisse bei Tourenskischuhen. Dort können die Sohlendicken im Vergleich zu Schuhen für den Abfahrtslauf sehr unterschiedlich ausfallen. Deshalb ist die vordere Sohlenhalteranordnung 2 mit einer in Vertikalrichtung verstellbaren Abstützanordnung 31 kombiniert. Diese besitzt einen Schlitten 32, der mit seitlichen Führungselementen 33 an seitlichen Führungsstegen 34 der Standplatte 5 verschiebbar geführt ist. Die Führungsstege 34 sind schräg zur Ebene der Standplatte 5 angeordnet, so dass der Schlitten 32 bei Längsverschiebung in Richtung der Führungsstege 34 relativ zur Standplatte 5 auch in Vertikalrichtung verstellt wird. Die Lage des Schlittens 32 an den Führungsstegen 34 ist mittels einer Stellschraube 35 einstellbar, deren Kopf am Lagerteil 7 axial und radial gelagert ist, und deren Gewindeabschnitt in eine Mutter 36 eingedreht ist, die am Schlitten 32 radial und axial mit Taumelbeweglichkeit gehaltert ist.

Auf der Oberseite des Schlittens 32 ist eine in Querrichtung verschiebbare Schieberplatte 37 angeordnet, die durch eine Schraubendruckfeder 38 in eine Mittellage gespannt wird. Vorzugsweise ist die Schieberplatte 37 am Schlitten 32 auf einer Bogenbahn geführt, deren Zentrum in den Absatzbereich des Skischuhs fällt. Durch entsprechende Auswahl der Materialien lässt sich ohne weiteres gewährleisten, dass die Schieberplatte 37 auf dem Schlitten 32 leichtgängig verschiebbar ist. Damit wird das Vorderende der Skischuhsohle relativ zur vorderen Sohlenhalteranordnung 2 auch dann mit leichtgängiger Beweglichkeit in Querrichtung abgestützt, wie es für eine gute Auslösefunktion der vorderen Sohlenhalteranordnung 2 erwünscht ist. Diese leichtgängige Verschiebbarkeit ist auch dann gewährleistet, wenn die Unterseite der Schuhsohle ein rutschhemmendes Gummiprofil aufweisen sollte.

Die gemäss Fig. 5 mit einer Skibremsanordnung kombinierte Fersenhalteranordnung 3 ist auf der Standplatte 5 in Längsrichtung verschiebbar angeordnet. Dazu sind an der Standplatte 5 seitliche Führungsstege 39 angeordnet, die formschlüssig mit Führungselementen 40 zusammenwirken, d.h. die Fersenhalteranordnung 3 wird an den Führungsstegen 39 in Vertikal- und Seitwärtsrichtung spielfrei festgehalten. Die Halterung der Fersenhalteranordnung 3 in Längsrichtung der Standplatte 5 erfolgt mittels einer Stellschraube 41, die innerhalb eines Gehäuseteiles der Fersenhalteranordnung 3 drehgelagert ist und von einer Anschubfeder 42 gegen einen gehäusefesten Anschlag 43 gespannt wird. Die Stellschraube 41 besitzt einen schneckenartigen Aussengewindeabschnitt, dessen Gewindesteg in Querschlitze eines Verzahnungsbandes 44 eingreift, welches auf der Oberseite der Standplatte 5 unterhalb des in den Führungsstegen 39 verschiebbaren Gehäuses der Fersenhalteranordnung 3 unverschiebbar angeordnet ist. Dazu greift das Verzahnungsband 44 mit abgewinkelten Enden in entsprechende Ausnehmungen auf der Oberseite der Standplatte 5. Durch Dreh Verstellung der Stellschraube 41 wird die Stellschraube 41 zusammen mit der Fersenhalteranordnung 3 am Verzahnungsband 44 und damit in Längsrichtung der Standplatte 5 verschoben. Dementsprechend kann die Fersenhalteranordnung 3 in Anpassung an die jeweilige Länge der Skischuhsohle positioniert werden. Dabei bleibt die Fersenhalteranordnung 3 relativ zur Stellschraube 41 gegen die Spannkraft der als Schraubendruckfeder ausgebildeten Anschubfeder 42 verschiebbar, so dass die Skischuhsohle in Sohlenlängsrichtung spielfrei eingespannt werden kann, derart, dass die Anschubfeder 42 den fersenseitigen Sohlenhalter 45 in grundsätzlich bekannter Weise federnd in Anlage am hinteren Sohlenende hält.

Wie insbesondere den Fig. 7 und 8 einerseits und den Fig. 9 und 10 andererseits entnommen werden kann, kann der Handhebel 24 in Skilängsrichtung vor oder hinter dem Lagerteil 7 angeordnet sein. Bei Anordnung hinter dem Lagerteil 7 muss in der Standplatte 5 eine entsprechende Aussparung 46 vorhanden sein, um den Handhebel 24 auf der Skioberseite bzw. auf der Oberseite der vorderen Basisplatte 21 schwenkverstellbar unterbringen zu können.

## Patentansprüche

1. Skibindung welche für den alpinen Skilauf wie auch für Tourengehen geeignet ist, mit einer im vorderen Bereich um eine quer zur Skilängsrichtung liegende Achse (6; 26) nach oben schwenkbar angeordneten Platte (5), auf welcher eine vordere Skibindung (2) und ein hinterer Fersenhalter (3) zum Halten eines Skischuhs oder Tourenschuhs befestigt sind, wobei die Platte (5) in ihrem hinteren Bereich über wenigstens ein Riegelelemente (9; 28) an einem auf dem Ski angebrachten Widerlager festlegbar ist, wobei das oder die Riegelelement/e (9; 28) unterhalb des Fersenbereichs des Skischuhs angeordnet ist/sind, **dadurch gekennzeichnet, dass** zusätzlich zu dem wenigstens einen hinteren Riegelelement (9; 28) wenigstens ein weiteres Riegelelement (8; 28) mit dem die Platte (5) am Ski fixierbar ist, im vorderen Bereich der Platte (5) hinter oder unter einem Ballenbereich (2) des Skischuhs angeordnet ist.

2. Skibindung nach Anspruch 1, **dadurch gekennzeichnet, dass** das vordere Riegelelement (8) unterhalb des Ballenbereiches des Skischuhes

3. Skibindung nach Anspruch 1 und 2, **dadurch gekennzeichnet, dass** die vorderen und hinteren Riegelelemente (8, 9) aus Verriegelungsstiften (13, 13') oder Verriegelungsstegen (17, 17') bestehen, welche in Ausnehmungen (14, 14') oder (16, 16') von Lagerelementen (15, 15') eingreifen.

4. Skibindung nach Anspruch 1 bis 3, **dadurch gekennzeichnet, dass** die vorderen und hinteren Riegelelemente (8,9,28) unterhalb der Platte (5) angeordnet sind oder die Platte (5) seitlich umgreifen.

5. Skibindung nach einem der Ansprüche 1 bis 4, **dadurch gekennzeichnet, dass** die vorderen und hinteren Riegelelemente (8,9) gemeinsam über einen Hebelmechanismus (10; 24,25) von der verriegelten Stellung in die entriegelte Stellung gebracht werden und umgekehrt.

6. Skibindung nach Anspruch 65, **dadurch gekennzeichnet, dass** der Hebelmechanismus (10) unterhalb der Platte (5) angeordnet ist und einen Betätigungshebel aufweist, welcher zur Betätigung seitlich von der Skibindung (1) absteht.

7. Skibindung nach einem der Ansprüche 1 bis 5, **dadurch gekennzeichnet, dass** der Hebelmechanismus (10) aus einem Kurbelgetriebe besteht.

8. Skibindung nach Anspruch 7, **dadurch gekennzeichnet, dass** der Hebelmechanismus (10) aus einer an einer Drehscheibe (12) angeordneten Koppeln (11,11') besteht.

9. Skibindung nach einem der Ansprüche 5 bis 8, **dadurch gekennzeichnet, dass** über den Hebelmechanismus (10;24,25) die vorderen und hinteren Riegelelemente (8,9,28) synchron betätigt werden.

10. Skibindung nach Anspruch 5 **dadurch gekennzeichnet, dass** der Hebelmechanismus (10;24,25) nach Art eines Kniehebelgetriebes ausgebildet ist.

11. Skibindung nach einem der Ansprüche 1, 2, 4, 5, 9 und 10, **dadurch gekennzeichnet, dass** die Platte (5) um eine Querachse (27) schwenkbar an einem Lagerteil (7) angelenkt ist, welches mit einem Hebelmechanismus zwischen einer vorderen und einer hinteren Endlage in Skilängsrichtung verstellbar ist, und dass plattenseitige Führungselemente (28) bei Vorwärtsverschiebung des Lagerteils und auf die Skioberseite niedergeschwenkter Platte (5) in Riegeleingriff mit Abschnitten von skifesten Führungsschienen (21 ',22') gelangen, so dass die Platte (5) in Quer- und Vertikalrichtung mehrfach skifest verriegelt ist.

12. Skibindung nach Anspruch 11, **dadurch gekennzeichnet, dass** am Lagerteil (7) als Teil eines Kniehebelaggregates ein Ende einer im wesentlichen in Horizontalrichtung erstreckten Blattfeder (25) befestigt ist, deren anderes Ende gegen die Skioberseite gespannt und mit einem um eine skifeste Querachse schwenkbaren Hebel (24) gelenkig verbunden ist, der seinerseits zwischen seinen auf der Skioberseite aufliegenden Endlagen schwenkverstellbar ist.

13. Skibindung nach einem der Ansprüche 1 bis 12, **dadurch gekennzeichnet, dass** unter der Platte (5) ein Stützbügel (29) um eine Querachse schwenkbar gelagert ist, welcher aus einer Nichtgebrauchslage, in der der Stützbügel (29) an der Unterseite der Platte (5) anliegt und mit seinem freien Ende das hintere Ende der Platte (5) überragt, in zumindest eine Gebrauchslage schwenkbar ist, in der der Stützbügel (29) von der Unterseite der Platte (5) im wesentlichen senkrecht absteht, so dass die Platte (5) in entsprechend hochgeschwenkter Lage auf dem Ski (20) abstützbar ist.

14. Skibindung nach Anspruch 134, **dadurch gekennzeichnet, dass** der Stützbügel (29) in eine weitere Gebrauchslage schwenkbar ist, in der der Stützbügel an der Unterseite der Platte (5) anliegt und mit seinem freien Ende in Richtung des Vorderendes der Platte (5) weist, wobei eine am freien Ende des Stützbügels (29) angeordnete Abwinklung (29") im wesentlichen senkrecht von der Unterseite der Platte (5) absteht, so dass die Platte (5) in entsprechend hochgeschwenkter Lage auf dem Ski (20) abstützbar ist.

15. Skibindung nach Anspruch 14, **dadurch gekennzeichnet, dass** der in der ersteren Gebrauchslage stützwirksame Schenkel (29') des Stützbügels (29) größenordnungsmäßig etwa die dreifache Länge der Abwinklung (29") hat.

16. Skibindung nach einem der Ansprüche 1 bis 15, **dadurch gekennzeichnet, dass** der vorderen Sohlenhalteranordnung (2) eine höhenverstellbare Abstützanordnung (31) für den Vorderbereich der Schuhsohle zugeordnet ist, wobei die Abstützanordnung (31) eine in Querrichtung leichtgängig verschiebbare Aufstandsfläche (37) für die Schuhsohle besitzt.

## Claims

1. A ski binding which is suitable for alpine skiing and alpine touring, comprising a plate (5) which is arranged in the front region such that it can be pivoted upwards about an axis (6; 26) which lies transverse to the longitudinal direction of the ski, and on which a front ski binding (2) and a rear heel retainer (3) are fastened in order to hold a ski boot or touring boot,
wherein the plate (5) can be fixed, in its rear region and via at least one latch element (9; 28), to an abutment which is attached on the ski,
wherein the latch element or elements (9; 28) is/are arranged below the heel region of the ski boot,
**characterised in that**
in addition to the at least one rear latch element (9; 28), at least one other latch element (8; 28) with which the plate (5) can be fixed to the ski is arranged in the front region of the plate (5) behind or below a ball region (2) of the ski boot.

2. The ski binding according to Claim 1, **characterised in that** the front latch element (8) is arranged below the ball region of the ski boot.

3. The ski binding according to Claim 1 and 2, **characterised in that** the front and rear latch elements (8, 9) consist of latching pins (13, 13') or latching webs (17, 17') which engage with recesses (14, 14' or 16, 16') of bearing elements (15, 15').

4. The ski binding according to Claim 1 to 3, **characterised in that** the front and rear latch elements (8, 9, 28) are arranged below the plate (5) or laterally encompass the plate (5).

5. The ski binding according to any one of Claims 1 to 4, **characterised in that** the front and rear latch elements (8, 9) are moved together via a lever mechanism (10; 24, 25) from the latched position into the unlatched position and vice versa.

6. The ski binding according to Claim 5, **characterised in that** the lever mechanism (10) is arranged below the plate (5) and comprises an actuating lever which, for actuation, protrudes laterally from the ski binding (1).

7. The ski binding according to any one of Claims 1 to 5, **characterised in that** the lever mechanism (10) consists of a crank gear.

8. The ski binding according to Claim 7, **characterised in that** the lever mechanism (10) consists of a coupling (11, 11') arranged on a rotary disc (12).

9. The ski binding according to any one of Claims 5 to 8, **characterised in that** the front and rear latch elements (8, 9, 28) are actuated synchronously via the lever mechanism (10; 24, 25).

10. The ski binding according to Claim 5, **characterised in that** the lever mechanism (10; 24, 25) is designed in the manner of a toggle gear.

11. The ski binding according to any one of Claims 1, 2, 4, 5, 9 and 10, **characterised in that** the plate (5) is articulated, such that it can be pivoted about a transverse axis (27), on a bearing part (7) which can be adjusted in the longitudinal direction of the ski between a front end position and a rear end position by a lever mechanism, and **in that** guiding elements (28) at the plate end come into latching engagement with portions of guiding rails (21', 22') which are fixed relative to the ski when the bearing part is shifted forwards and the plate (5) is pivoted down onto the upper side of the ski, such that the plate (5) is latched such that it is fixed relative to the ski in the transverse direction and vertical direction at multiple points.

12. The ski binding according to Claim 11, **characterised in that** one end of a leaf spring (25) extending substantially in the horizontal direction is fastened to the bearing part (7) as part of a toggle assembly, and the other end of the leaf spring (25) is tensioned against the upper side of the ski and is connected in a joint to a lever (24) which can be pivoted about a transverse axis which is fixed relative to the ski, wherein the lever (24) can in turn be pivotally adjusted between its end positions which lie on the upper side of the ski.

13. The ski binding according to any one of Claims 1 to 12, **characterised in that** a supporting bracket (29) is mounted, such that it can be pivoted about a transverse axis, below the plate (5) and can be pivoted from an inoperative position, in which the supporting bracket (29) lies on the lower side of the plate (5) and its free end protrudes beyond the rear end of the plate (5), into at least one operative position in which the supporting bracket (29) protrudes substantially perpendicularly from the lower side of the plate (5), such that the plate (5) can be supported on the ski (20) in a position in which it is correspondingly pivoted upwards.

14. The ski binding according to Claim 13, **characterised in that** the supporting bracket (29) can be pivoted into another operative position in which the supporting bracket lies on the lower side of the plate (5) and its free end points in the direction of the front end of the plate (5), wherein an angled portion (29") arranged at the free end of the supporting bracket (29) protrudes substantially perpendicularly from the lower side of the plate (5), such that the plate (5) can be supported on the ski (20) in a position in which it is correspondingly pivoted upwards.

15. The ski binding according to Claim 14, **characterised in that** the limb (29') of the supporting bracket (29) which is effective as a support in the former operative position is about three times the length of the angled portion (29") in terms of magnitude.

16. The ski binding according to any one of Claims 1 to 15, **characterised in that** the front sole retainer arrangement (2) is assigned a height-adjustable supporting arrangement (31) for the front region of the sole of the boot, wherein the supporting arrangement (31) has a contact area (37) for the sole of the boot, which can be shifted smoothly in the transverse direction.

## Revendications

1. Fixation de ski qui est adaptée pour le ski alpin ainsi que pour le ski de randonnée, comportant une plaque (5) agencée de manière à pouvoir pivoter vers le haut dans la région avant autour d'un axe (6 ; 26) situé transversalement par rapport à une direction longitudinale du ski, plaque sur laquelle sont fixés une fixation de ski avant (2) et une talonnière arrière (3) afin de maintenir une botte de ski ou une chaussure de randonnée,
dans laquelle la plaque (5) peut être fixée dans sa région arrière par l'intermédiaire d'au moins un élément de verrouillage (9 ; 28) à une butée fixée sur le ski,
dans laquelle l'élément ou les éléments de verrouillage (9 ; 28) est/sont agencés sous la région du talon de la botte de ski,
**caractérisée en ce que**, en plus du au moins un élément de verrouillage arrière (9 ; 28), au moins un élément de verrouillage supplémentaire (8 ; 28) au moyen duquel la plaque (5) peut être fixée sur le ski, est agencé dans la région avant de la plaque (5) derrière ou sous la région de l'éminence du gros orteil (2) de la botte de ski.

2. Fixation de ski selon la revendication 1, **caractérisée en ce que** l'élément de verrouillage avant (8) est agencé sous la région de l'éminence du gros orteil de la botte de ski.

3. Fixation de ski selon les revendications 1 et 2, **caractérisée en ce que** les éléments de verrouillage avant et arrière (8, 9) sont formés de tiges de verrouillage (13, 13') ou de barrettes de verrouillage (17, 17') qui s'engagent dans des évidements (14, 14') ou (16, 16') d'éléments de support (15, 15').

4. Fixation de ski selon les revendications 1 à 3, **caractérisée en ce que** les éléments de verrouillage avant et arrière (8, 9, 28) sont agencés sous la plaque (5) ou s'engagent latéralement autour de la plaque (5).

5. Fixation de ski selon l'une des revendications 1 à 4, **caractérisée en ce que** les éléments de verrouillage avant et arrière (8, 9) sont amenés conjointement de la position verrouillée à la position déverrouillée par l'intermédiaire d'un mécanisme à levier (10 ; 24, 25) et vice versa.

6. Fixation de ski selon la revendication 5, **caractérisée en ce que** le mécanisme à levier (10) est agencé sous la plaque (5) et comporte un levier d'actionnement qui fait latéralement saillie à partir de la fixation de ski (1) en vue d'un actionnement.

7. Fixation de ski selon l'une des revendications 1 à 5, **caractérisée en ce que** le mécanisme à levier (10) est formé d'un mécanisme à manivelle.

8. Fixation de ski selon la revendication 7, **caractérisée en ce que** le mécanisme à levier (10) est formé d'un organe de liaison (11, 11') agencé sur un disque rotatif (12).

9. Fixation de ski selon l'une des revendications 5 à 8, **caractérisée en ce que** les éléments de verrouillage avant et arrière (8, 9, 28) sont actionnés de manière synchrone par l'intermédiaire du mécanisme à levier (10 ; 24, 25).

10. Fixation de ski selon la revendication 5, **caractérisée en ce que** le mécanisme à levier (10 ; 24, 25) est conçu à la manière d'un mécanisme de levier à genouillère.

11. Fixation de ski selon l'une des revendications 1, 2, 4, 5, 9 et 10, **caractérisée en ce que** la plaque (5) est articulée de manière à pouvoir pivoter autour d'un axe transversal (27) sur une pièce de support (7) qui peut être réglée au moyen d'un mécanisme à levier entre une position d'extrémité avant et une position d'extrémité arrière dans la direction longitudinale du ski, et **en ce que** des éléments de guidage côté plaque (28) viennent en prise de verrouillage avec des parties de rails de guidage fixes sur le ski (21', 22') lors d'un déplacement vers l'avant de la pièce de support et sur le côté supérieur du ski de la plaque (5) pivotée vers le bas, de telle sorte que la plaque (5) est verrouillée plusieurs fois de manière fixe sur le ski dans la direction transversale et verticale.

12. Fixation de ski selon la revendication 11, **caractérisée en ce qu'**une extrémité d'un ressort à lame (25) s'étendant sensiblement dans la direction horizontale est fixée sur la pièce de support (7) comme une partie d'un ensemble de levier à genouillère, l'autre extrémité étant serrée contre le côté supérieur du ski et étant reliée de manière articulée à un levier (24) pouvant pivoter autour d'un axe transversal fixe sur le ski, lequel levier pouvant, pour sa part, être réglé en pivotement entre ses positions d'extrémité en appui sur le côté supérieur du ski.

13. Fixation de ski selon l'une des revendications 1 à 12, **caractérisée en ce que** sous la plaque (5) est monté un étrier de support (29) pouvant pivoter autour d'un axe transversal, lequel étrier peut pivoter à partir d'une position de non utilisation, dans laquelle l'étrier de support (29) vient en butée contre le côté inférieur de la plaque (5) et fait saillie avec son extrémité libre au-dessus de l'extrémité arrière de la plaque (5), jusqu'à au moins une position d'utilisation dans laquelle l'étrier de support (29) fait saillie de manière sensiblement verticale à partir du côté inférieur de la plaque (5), de telle sorte que la plaque (5) peut être supportée sur le ski (20) dans une position pivotée vers le haut de manière correspondante.

14. Fixation de ski selon la revendication 13, **caractérisée en ce que** l'étrier de support (29) peut pivoter dans une position d'utilisation supplémentaire, dans laquelle l'étrier de support vient en butée contre le côté inférieur de la plaque (5) et pointe avec son extrémité libre en direction de l'extrémité avant de la plaque (5), dans laquelle un coude (29") agencé sur l'extrémité libre de l'étrier de support (29) fait saillie de manière sensiblement verticale à partir du côté inférieur de la plaque (5), de telle sorte que la plaque (5) peut être supportée sur le ski (20) dans une position pivotée vers le haut de manière correspondante.

15. Fixation de ski selon la revendication 14, **caractérisée en ce que** la branche (29') de l'étrier de support (29) dans la première position d'utilisation a, en termes d'ordre de grandeur, environ le triple de la longueur du coude (29").

16. Fixation de ski selon l'une des revendications 1 à 15, **caractérisée en ce qu'**un agencement de support réglable en hauteur (31) est associé à l'agencement de support de semelle avant (2) pour la région avant de la semelle de botte, dans laquelle l'agencement de support (31) a une surface d'appui (37) pouvant être aisément déplacée dans la direction transversale pour la semelle de botte.
